# EUROPÄISCHE PATENTSCHRIFT

(11) **EP 0 073 537 B1**
(45) Veröffentlichungstag und Bekanntmachung des Hinweises auf die Patenterteilung: **07.08.1985**
(21) Anmeldenummer: 82201011.2
(22) Anmeldetag: 12.08.1982
(51) Int. Cl.: F27D 11/08, F27D 23/00

(54) **Gasabsaugstutzen für Lichtbogenöfen**
Smoke elbow support for an electric arc furnace
Support du conduit d'évacuation des gaz d'un four à arc

(30) Priorität: 01.09.1981 CH 5615/81
(43) Veröffentlichungstag der Anmeldung: 09.03.1983
(73) Patentinhaber: BBC Aktiengesellschaft Brown, Boveri & Cie., CH-5401 Baden (CH)
(72) Erfinder: Bühler, Karl, CH-5415 Nussbaumen (CH)

## Beschreibung

Die Erfindung bezieht sich auf einen Lichtbogenofen mit einem Ofenkessel, einem Ofendeckel mit Deckelring und einer Deckelhebe- und Schwenkvorrichtung, wobei im Ofendeckel ein Deckelloch für den Rauchgasabzug aus dem Ofeninneren ausgeführt und für die Weiterführung der Rauchgase über dem Deckelloch ein Rauchgasabsaugstutzen angeordnet ist.

Dabei kommt der konstruktiven Ausbildung des Rauchgasabsaugstutzen und insbesondere seiner Zuordnung zum Lichtbogenofen eine erhöhte Bedeutung zu, weil er einmal das Verbindungsglied im Abgaserfassungssystem zwischen dem beweglichen Ofengefäss und der ortsfest installierten Abgasleitung darstellt und zum anderen vollständig in die einzelnen Arbeitsoperationen des Ofenbetriebes integriert sein muss.

Die wesentlichen Arbeitsoperationen beim Lichtbogenofenbetrieb sind :
- Das Chargieren: Hierzu wird normalerweise der Ofendeckel vom Ofengefäss gehoben, aus dem Bereich des Ofengefässes ausgeschwenkt und nach erfolgter Chargierung des Ofens wieder in die Ausgangslage zurückgebracht und auf das Ofengefäss abgesenkt.
- Das Schmelzen. Es werden die heissen und staubhaltigen Abgase in Direktabsaugung aus dem Ofengefäss über ein viertes Deckelloch abgesaugt.
- Das Ausgiessen. Der Ofen wird sukzessive bis zu seiner vollständigen Entleerung gekippt.
- Das Deckelschwenken. Der Ofendeckel wird durch eine Deckelhebe- und Schwenkvorrichtung, den sogenannten Oberofen, zuerst vertikal nach oben vom Ofenkessel abgehoben und dann horizontal zur Seite weggeschwenkt.

Bei den derzeit bekannten Direktabsaugsystemen bei Lichtbogenöfen ist der Absaugstutzen am Oberofen (Deckelhebevorrichtung) befestigt. Das untere Ende des Stutzens befindet sich über dem Deckelloch in einem Abstand der etwas grösser ist, als derjenige eines Deckelhubes. Der freie Raum zwischen Ofendeckel und Absaugstutzen wird durch ein zylinderförmiges Uebergangsstück, den sogenannten Kragen geschlossen, in welches auf dessen oberer Seite das untere Ende des Absaugstutzens teleskopartig hineinragt und das untere Ende des Kragens sich auf dem Ofendeckel über dem Deckelloch abstützt. Der Kragen besteht aus hitzebeständigem Stahlblech und weist kein nennenswertes Gewicht auf. Da der untere Teil des Kragens einer hohen thermischen Belastung ausgesetzt ist, wird er normalerweise wassergekühlt, um der Verzunderung und dem Verziehen vorzubeugen. Dazu ist jedoch ein zusätzlicher Kühlkreis mit Ueberwachungs- und Regeleinrichtungen erforderlich. Beim Deckelanheben wird der Kragen entweder durch eine zusätzliche Hebeeinrichtung gehoben oder da er frei beweglich auf dem Ofendeckel aufliegt, durch diesen mit angehoben.

Die Absaugstutzen und somit auch der Kragen sind senkrecht zur gewölbten Oberfläche des Deckels angeordnet und schliessen normalerweise mit der Deckelachse ein Winkel von 18-20 Grad ein. Beim Deckelanheben, ohne zusätzliche Hebevorrichtung, weichen nun die Deckelheberichtung und die Verschieberichtung des Kragens um diesen Winkelbetrag ab und es treten Querkräfte auf, die auf das Deckelgewölbe übertragen werden.

Während die Auflagefläche von Deckel und Kragen noch relativ gasdicht gehalten werden kann, ist dies beim überlappenden oberen Teil des Kragens mit dem unteren Teil des Stutzens, schon aus konstruktiven Gründen nicht mehr der Fall. Die Folge davon ist ein unkontrollierter Gasaustritt an der Uebergangsstelle vom Kragen zum Stutzen.

Aus den vorgenannten Erläuterungen wird ersichtlich, dass bei den derzeit bekannten Direktabsaugsystemen bei Lichtbogenöfen der Kragen einmal für das Ofendeckelheben zusätzliche Aufwendungen erforderlich macht, und zum anderen die Wirksamkeit des Rauchgasabzuges beeinträchtigt.

Hier will die Erfindung Abhilfe schaffen. Die Erfindung, wie es in den Ansprüchen gekennzeichnet ist, löst die Aufgabe, ein Lichtbogenofen mit Direktabsaugung der Abgase mittels eines Rauchgasabsaugstutzens zu schaffen, mit dem die Abgase optimal erfasst werden und der auf einfache und wirtschaftliche Weise in die Arbeitsoperationen des Lichtbogenofens integriert werden kann, dadurch, dass der Stutzen auf dem Ofendeckelring abgestützt ist.

Die durch die Erfindung erreichten Vorteile sind nach Anspruch 1 im wesentlichen folgende :
- Der Ofendeckel und der Rauchgasstutzen können gemeinsam auf einfache Weise, lediglich mit der Deckelhebe- und Schwenkvorrichtung ausgewechselt werden.
- Der Rauchgasstutzen kann vor dem Deckelwechsel, beispielsweise durch den Stahlwerkshallenkran, von dem auszuwechselnden Deckel abgehoben und nach erfolgtem Deckelwechsel wieder auf dem neuen Deckel in der konstruktiv dafür vorgesehenen Position aufgesetzt wird. Diese Lösung stellt sich als Normalfall dar, da der Ofendeckel einem höheren Verschleiss unterworfen ist als der Stutzen und dementsprechend häufiger ausgewechselt werden muss.
- Der Ofendeckel und der Rauchgasstutzen können gemeinsam mit der Deckelhebe- und Schwenkvorrichtung auf den Deckelauswechselplatz transportiert werden und dort kann, beispielsweise mit dem Stahlwerkshallenkran, der ursprüngliche Stutzen vom auszuwechselnden Deckel abgehoben und auf dem neuen, in der dafür vorgesehenen Lage positioniert wird. Danach wird der neue Deckel samt dem ursprünglichen Stutzen in die Ausgangslage zurückgeschwenkt und auf das Ofengefäss aufgelegt.
- Aufwendige Vorrichtungen und Regelanlagen zur Flüssigkeitskühlung des Kragens entfallen.

Der Einwand, es sei weniger aufwendig, einen relativ leichten Kragen mitzuheben, als einen tonnenschweren Rauchgasstutzen, wird unbedeutend, wenn man berücksichtigt, dass die Masse des Stutzens nur einen Bruchteil der masse des gesamten Deckels beträgt, und dementsprechend die Deckelhebevorrichtung nicht wesentlich mehr belastet wird.

Der Stutzen ist kraft- oder formschlüssig auf dem Deckelring abgestützt, so dass er beim Kippen des Ofens oder beim Schwenken des Deckels unverrückbar auf dem Deckelring fixiert bleibt.

Eine vorteilhafte Weiterbildung des Erfindungsgegenstandes ist gemäss Anspruch 2 darin zu sehen, dass der Stutzen mit einer Leitanordnung versehen ist, welche mit der Deckeihebe- und Schwenkvorrichtung in der Weise zusammenwirkt, dass der Stutzen beim Heben des Deckels geführt und beim Kippen des Ofens abgestützt wird. Mit dieser konstruktiven Massnahme erübrigt sich eine kraft- und formschlüssige Abstützung des Stutzens auf dem Deckelring in der Kipprichtung zum Ausgiessen bzw. Entleeren des Ofens.

Nach Anspruch 3 enthält die Leitanordnung einerseits wenigstens eine in Heberichtung des Ofendeckels verlaufende Führungsschiene, und andererseits wenigstens ein paar Führungsrollen.

Gemäss Anspruch 4 ist die Führungsschiene zwischen zwei Führungsrollen geführt.

Entsprechend Anspruch 5 ist die Führungsschiene mit dem Tragarm der Deckelhebevorrichtung fest verbunden und die Führungsrollen sind mit dem Stutzen fest verbunden.

Nach Anspruch 6 ist die Führungsschiene mit dem Stutzen fest verbunden und die Führungsrollen sind mit dem Tragarm der Deckelhebevorrichtung fest verbunden. Die vorteilhafte Wirkung der Lösung gemäss Anspruch 3, 4, 5 und 6 ist darin zu sehen, dass mit einem relativ geringen konstruktiven Aufwand eine sichere Führung des Stutzens bei der Heb- bzw. Senkbewegung erreicht wird.

Nach Anspruch 7 enthält die Leitanordnung wenigstens ein paar Führungshebel, welche mit gleichgerichteten Enden mit dem Tragarm der Deckelhebevorrichtung und mit den anderen Enden mit dem Stutzen gelenkig verbunden sind und die Abstützung des Stutzens auf dem Deckelring über mindestens einen weiteren Hebel erfolgt.

Gemäss Anspruch 8 sind die Führungshebel gleich lang und parallel angeordnet. Die Leitanordnung gemäss Anspruch 7 und 8 weist den Vorteil auf, dass die Führungsrollen entfallen können.

Entsprechend Anspruch 9 umfasst die Leitanordnung eine Arretiervorrichtung zur Sicherung des Stutzens in gehobener Lage. Die konstruktive Massnahme nach Anspruch 9 ermöglicht eine Trennung des Deckels vom Stutzen da der Stutzen nach der Arretierung, in der Deckelhebe-und Schwenkvorrichtung geführt und arretiert verbleibt und mit dem Deckel, unabhängig vom Stutzen, die notwendigen Arbeitsoperationen, beispielsweise Deckelwechsel oder Reparaturen am Deckel vorgenommen werden können.

Nach Anspruch 10 sind die Leitanordnung und- /oder die Arretiervorrichtung beidseitig des Stutzens symetrisch angeordnet. Der Vorteil gemäss Anspruch 10 besteht darin, dass die form-und kraftschlüssige Abstützung des Stutzens auf dem Deckelring vollständig entfallen kann, da der Stutzen nach beiden Kipprichtungen des Ofens hin geführt ist.

Die Erfindung wird nachstehend anhand von in der Zeichnung dargestellten Ausführungsbeispiele näher erläutert.

In der Zeichnung zeigt :
Figur 1 eine schematische Darstellung der Vorderansicht einer beispielsweisen Ausführungsform eines Lichtbogenofens,
Figur 2 eine schematische Draufsicht des Ofens gemäss Fig. 1,
Figur 3 eine schematische Seitenansicht des Ofens gemäss Fig. 1,
Figur 4 einen vergrösserten, vertikalen und teilweisen Schnitt durch die Vorderansicht eines Rauchgasabsaugstutzens einschliesslich einer ersten Variante einer beispielsweisen Ausführungsform einer Leitanordnung und einer Arretiervorrichtung für den Stutzen,
Figur 5 einen vergrösserten, vertikalen teilweisen Schnitt durch die Seitenansicht eines Rauchgasabsaugstutzens gemäss Fig.4.
Figur 6 einen vergrösserten, vertikalen teilweisen Schnitt durch die Vorderansicht eines Rauchgasstutzens einschliesslich einer zweiten, beispielsweisen Variante einer Leitanordnung und Arretiervorrichtung.
Fig. 1 zeigt eine schematische Darstellung der Vorderansicht einer beispielsweisen Ausführungsform eines Lichtbogenofens.

Der Lichtbogenofenkessel 1 mit Ofendeckel 5 ist in einer Oeffnung auf der Plattform 6 gelagert, die auf zwei Abwälzwiegen 7 abgestützt ist, die sich wiederum auf den Wiegebalken 8 abstützen, die mit dem Fundament 9 fest verankert sind. Auf Fig. 1 ist auch die Giesschnauze 2 zu sehen. Auf der Plattform 6 ist eine bewegbare Drehkonsole 10 angeordnet, an der die Deckelhebe- und Schwenkvorrichtung 11 befestigt ist. Die Deckelhebe- und Schwenkvorrichtung 11 besteht aus einem Tragarm 13 und einer Tragarmsäule 12.

Die Plattform 6 trägt auch drei Elektrodenstellsäulen 14, von denen in Fig. 1 lediglich eine sichtbar ist. Die Elektrodenstellsäulen 14 sind in der vertikalen Richtung mit Elektrodenstellzylindern 15 hydraulisch einzeln bewegbar verbunden. An den Elektrodenstellsäulen 14 sind die Elektrodentragarme 16 befestigt und an deren äusseren Enden werden in Elektrodenfassungen 17 die Elektroden 18 gehalten.

Von den insgesamt drei Elektrodentragarmen 16 ist lediglich wiederum nur einer vollständig sichtbar, und von den Elektroden 18 sind lediglich zwei zu sehen, wobei die dritte verdeckt ist. Auf dem Ofendeckel 5, dessen Deckelring 4 auf dem Deckeltragring 3 des Ofenkessels 1 aufliegt, ist der Rauchgasabzugstutzen 19 mit Flansch 20 angeordnet. Die Befestigung des Stutzens 19 ist in Fig. 1 nicht und dessen Führungsanordnung innerhalb des Tragarrms 13 der Deckelhebe- und Schwenkvorrichtung 11 nur andeutungsweise durch die Führungsschiene 21 dargestellt, sie ist in den Fig. 4, 5 und 6 ausführlich gezeigt. Auf dem Deckelring 4 des Ofendeckels 5 sind Tragösen 22 angebracht, in denen in der beispielsweisen Ausführungsform von Fig. 1 Tragseile 23 befestigt sind, von denen von insgesamt vier nur zwei sichtbar sind. Die Tragseile 23 werden über Rollen 24 geführt, die in Rollenträgern 25 auf dem Tragarm 13 gelagert sind. Die Tragseile 23 stehen mit dem Hydraulikzylinder 26 in Verbindung, der den Ofendeckel 5 vom Ofenkessel 1 abheben bzw. absenken kann.

Fig. 2 zeigt eine schematische Draufsicht auf den Ofen gemäss Fig. 1.

Die Bezugsziffern aus Fig. 1 gelten für dieselben Teile für Fig. 2 wie auch für die weiteren Zeichnungen.

In Fig. 2 sind gut die Deckelhebevorrichtung 11 mit den Doppel-T-Profilträgern 29 und der Verbindungstraverse 28 zu erkennen.

Auf den Doppel-T-Profilträgern 29 sind senkrecht zu diesen U-förmige Profilträger 30 befestigt, zwischen denen der Stutzen 19 angeordnet ist. Zwischen den Profilträgern 30 und dem Stutzen befindet sich die Führungsschiene 21. Am Ofenkessel 1 ist die Schlackentür 27 angebracht.

Auf der Drehkonsole 10 sind zusätzlich zur Deckelhebe- und Schwenkvorrichtung 11 noch die Elektrodenstellsäulen 14 angeordnet, die, wie in Fig. ausführlich beschrieben, Elektrodentragarme 16 aufweisen, an deren äusseren Enden in Elektrodenfassungen 17 die Elektroden 18 gehalten werden. Nach dem Abheben des Ofendeckels 5 vom Ofenkessel 1 durch den in Fig. 1 beschriebenen Abhebemechanismus, wird mit der Drehkonsole 10 die Deckelvorrichtung 11 samt dem abgehobenen Deckel 5 aus dem Bereich des Ofenkessels 1 seitlich ausgeschwenkt, bis dieser vollständig freiliegt, und der Lichtbogenofen chargiert werden kann.

Da sich, wie bereits erwähnt, die Elektrodenstellsäulen 14 sich gleichfalls auf der Drehkonsole 10 befinden, werden diese ebenfalls mit ausgeschwenkt und um diesen Schwenkvorgang überhaupt ausführen zu können ist es selbstverständlich, dass vorher die Elektroden bis über den oberen Rand des Ofenkessels 1 gezogen werden.

Fig. zeigt eine schematische Seitenansicht des Ofens gemäss Fig. 1.

Der Rauchgasabsaugstutzen 19, der sich innerhalb der symetrisch angeordneten Führungsschienen 21 befindet ist durch die Stütze 36 und den Fuss 37 auf den Deckelring 4 abgestützt.

Fig. 4 zeigt einen vergrösserten, vertikalen und teilweisen Schnitt durch die Vorderansicht eines Rauchgasabsaugstutzens 19 einschliesslich einer ersten Variante einer beispielsweisen Ausführungsform einer Leitanordnung 21, 38 und einer Arretiervorrichtung 39, 42 für den Stutzen 19.

Der Stutzen 19 ist mit seinem Flansch 34 genbau über dem Deckelloch 33 positioniert, wobei zwischen der Deckelausmauerung 31 und dem Flansch 34 des Stutzens 19 sich ein Spalt 35 befindet. Auf der anderen Seite befindet sich der Stutzen 19 genau in Fluchtlinie mit dem ortsfesten Rauchgasabzugsschacht 43. Zwischen dem Rauchgasabzugsschacht 43 und dem Flansch 20 des Stutzens 19 ist der Spalt 51 vorgesehen. Die beiden Spaltöffnungen 35 und 51 bieten Gewähr dafür, dass der Stutzen 19 weder in seiner statischen Lage noch beim Heben an die Deckelausmauerung 31 und an den Rauchgasabzugsschacht 43 anstösst. Die Spalten 35 und 41 sind so bemessen, dass bei genügendem Spielraum für das Hebemanöver des Stutzens 19 die Fremdluftzufuhr auf ein Minimum beschränkt bleibt.

Der Stutzen 19 stützt sich mit seiner ganzen Masse über die Stütze 36 und den Fuss 37 der Stütze 36 auf dem Deckelring 4 ab.

Der Deckelring 4 liegt auf dem Deckelauflagering 3, der mit dem Ofengefäss 1 fest verbunden ist, auf. Innerhalb des Ofengefässes 1 befindet sich die feuerfeste Auskleidung 32.

Der Stutzen 19 wird durch die Leitanordnung, die aus Führungsschiene 21 und Führungsrollen 38 besteht, beim Heben des Stutzens 19 bzw. des Ofendeckels 5 geführt und beim Kippen des Ofens abgestützt. In der beispielsweisen Ausführungsform ist die Führungsschiene 21 durch die U-Profilträger 30 und Doppel-T-Profilträger 29 fest mit dem Tragarm 13 der Deckelhebe- und Schwenkvorrichtung 11 verbunden. Der Tragarm 13 ist in Fig.4 lediglich schematisch dargestellt. Zur verstärkung dieser Verbindung ist zusätzlich nofch ein Verstärkungsblech 40 angebracht. Die Führungsrollen 38 sind mit dem Stutzen 19 fest verbunden und die Führungsschiene 21 ist zwischen zwei paar Führungsrollen 38 geführt.

Fig.5 5 zeigt den vergrösserten, vertikalen teilweisen Schnitt V-V gemäss Fig. 4.

Im vorspringenden Auge 41 des Stutzens 19 sind über Rollenschäfte 38" die Führungsrollen 38, die auf Fig. 5 nicht sichtbar sind, fest mit dem Stutzen 19 verbunden.

Der Abstützrand 38' sichert die Führungsrollen 38 und somit auch den Stutzen 19 gegen seitliches Verschieben.

In Fig. ist die Arretiervorrichtung 39, 42' zu sehen, die den Stutzen 19 in gehobener Lage sichert. Sie besteht aus dem verschiebbaren Zapfen 39, der in der Bohrung 21' der Führungsschiene 21 angeordnet ist und aus der Bohrung 42' innerhalb dem vorspringenden Auge 42 des Stutzens 19.

Im Ausführungsbeispiel gemäss Fig. 4 und 5 ist nur eine Seite des Stutzens 19 geführt bzw. zum Arretieren eingerichtet. Es ist aber selbstverständlich, dass die Leitanordnung 21, 38 und die Arretiervorrichtung 39, 42' beidseitig des Stutzens 19 symetrisch angeordnet sein können und der Stutzen 19 beidseitig geführt und arretierbar ist.

Die Funktionsweise der Leitanordnung 21, 38 und der Arretiervorrichtung 39, 42' ist nachstehend geschildert :
Deckelwechsel :
   Soll der Ofendeckel 5, umfassend den Deckelring 4 und das feuerfeste Mauerwerk 31, zum Deckelwechsel angehoben werden, wird der Hydraulikzylinder 26 betätigt, der Zugkräfte auf die Tragseile 23 und Oesen 22 ausübt und der Deckel 5 angehoben wird. Da der Stutzen 19 auf dem Deckelring 4 des Deckels 5 abgestützt ist, wird er automatisch mitgehoben und durch die Leitanordnung 21, 38 geführt bis die Bohrung 42' des vorspringenden Auges 42 des Stutzens 19 sich auf gleicher Höhe wie die Bohrung 21' der Führungsschiene 21 befindet. Dann kann der verschiebbare Zapfen 39 in die Bohrung 42' eingeführt und der Stutzen 19 arretiert werden.

Der Deckel 5 wird nun in ausgeschwenkter Lage auf dem Deckelauswechselplatz vom Stutzen 19 durch einfaches Absenken des Deckels 5 getrennt und der Stutzen 19 verbleibt geführt und arretiert im Tragarm 13 der Deckelhebe- und Schwenkvorrichtung 11. Der vom Stutzen 19 getrennte Deckel 5 kann nun vollständig auf den Deckelauswechselplatz abgesenkt und ausgewechselt werden. Der neue Deckel 5 wird durch die Tragseile 23 angehoben bis sich wiederum der Stutzen 19 vollständig auf den Deckelring 4 des Deckels 5 abstützt. Dann wird der verschiebbare Zapfen 39 aus der Bohrung 42' des vorspringenden Auges 42 im Stutzen entfernt, der Deckel 5 samt Stutzen 19 in die Ausgangslage zurückgeschwenkt und Deckel 5 und Stutzen 19 werden gemeinsam auf den Deckelauflagering 3 des Ofengefässes 1 zur Auflage gebracht und der Schmelzprozess kann von neuem beginnen.

Chargieren des Ofens : ,
Beim normalen Chargiervorgang werden Deckel 5 samt Stutzen 19 aus dem Bereich des Ofengefässes geschwenkt und nach erfolgtem Chargieren wieder in die Ausgangslage zurückgebracht und auf dem ofengefäss 1 abgesenkt. Eine Arretierung des Stutzens 19 erübrigt sich bei einem normalen Chargiervorgang.

Fig.6 zeigt einen vergrösserten, vertikalen teilweisen Schnitt durch die Vorderansicht eines Stutzens 19 einschliesslich einer zweiten beispielsweisen Variante einer Leitanordnung 47, 47' und Arretiervorrichtunt 39, 42'.

Der Stutzen 19 ist mit seiner Masse vollständig über einen weiteren Hebel 44 und einem U-Profilträger 45, der als Fundament für den Hebel 44 dient, auf dem Deckelring 4 abgestützt.

Der Hebel 44 ist durch das Verbindungsstück 46 fest mit dem U-Profilträger verbunden, wobei wiederum Hebel 44 und Verbindungsstück 46 durch gelagerte Bolzen 49" und 49"' gelenkig miteinander verbunden sind.

Die Führung des Stutzens 19 besteht in dieser beispielsweisen Variante aus zwei Führungshebeln 47, 47', welche mit gleichgerichteten Enden durch Verbindungslasche 48, U-förmigen Profilträger 30 und Doppel-T-Profilträger 29 mit dem Tragarm 13 der Deckelhebe- und Schwenkvorrichtung 11 verbunden sind. Der Tragarm 13 ist in Fig. 6 lediglich schematisch dargestellt. Die Verbindung der gleichgerichteten Enden der Führungshebel 47, 47' mit der Verbindungslasche 48 ist gelenkig, da sie durch beweglich gelagerte Bolzen 49 erfolgt. Die anderen Enden der Führungshebel 47, 47' sind wiederum durch beweglich gelagerte Bolzen 49' mit den Stutzen 19 verbunden. In Fig.6 ist die Verbindung des Führungshebels 47 mit dem Stutzen 19 durch die Befestigungskonsole 50 verdeckt und somit nicht ersichtlich.

Die Arretiervorrichtung 39, 42' besteht aus dem verschiebbaren Zapfen 39 der in einer auf Fig. 6 nicht sichtbaren Bohrung in der Befestigungskonsole 50 angeordnet ist.

Die Befestigungskonsole 50 ist mit seinem verbreiterten Unterteil 50' fest mit dem U-Profilträger 30, dem Doppel-T-Profilträger 29 und dem Tragarm 13 der Deckelhebe- und Schwenkvorrichtung 11 verbunden.

Wird der Deckel 5 durch den in Fig. 4 ausführlich beschriebenen Bewegungsmechanismus 22, 23, 26 angehoben, übertragen sich die Kräfte über den U-Profilträger 45, das Verbindungsstück 46 und den weiteren Hebel 44 auf den Stutzen 19 und dieser wird mit angehoben und relativ zum Tragarm 13 der Deckelhebe- und Schwenkvorrichtung 11 bewegt und durch die Führungshebel 47, 47' geführt. Da die Führungshebel 47, 47' parallel angeordnet und gleich lang sind wird der Stutzen 19 beim Anheben im rechten Winkel zum Tragarm 13 geführt und in einem Kreisbogen mit dem Radius der Länge der Führungshebel 47 bzw. 47' von Bolzenlagerung 49 bis Bolzenlagerung 49' nach links ausgeschwenkt. Deshalb ist auch der weitere Hebel 44 sowohl am Stutzen mit dem Bolzen 49" als auch am Verbindungsstück 46 mit dem Bolzen 49"' gelenkig gelagert, damit der Hebel 44 beim Anheben des Stutzens 19 der geringen Bewegung des Stutzens 19 in die linke Richtung folgen kann.

Beim Anheben des Deckels 5 bzw. des Stutzens 19 wird die Bohrung 42' im vorspringenden Auge 42 des Stutzens 19 einmal in vertikaler Richtung und zum anderen in horizontaler Richtung um den Betrag AS nach links bewegt und bei Deckungsgleichheit der Bohrung in der Verbindungskonsole 50', in der der Verschiebzapfen 39 angeordnet ist, mit der Bohrung 42', kann der Zapfen 39 in die Bohrung 42' eingeführt werden.

Der Stutzen 19 verbleibt geführt und arretiert im Tragarm 13 der Deckelhebe- und Schwenkvorrichtung 11, nachdem der Deckel 5 wiederum abgesenkt und somit vom Stutzen 19 getrennt wurde.

Für die weiteren Arbeitsoperationen, wie Deckelauswechseln und Chargieren des Ofens gelten dieselben Funktionsmerkmale, die in Fig. 4 ausführlich beschrieben wurden.

## Patentansprüche

1. Lichtbogenofen mit einem Ofenkessel (1), einem Ofendeckel (5) mit Deckelring (4) und einer deckelhebe- und Schwenkvorrichtung (11), wobei im Ofendeckel (5) ein Deckelloch (33) für den Rauchgasabzug aus dem Ofeninneren ausgeführt und für die Weiterführung der Rauchgase über dem Deckelloch (33) ein Rauchgasabsaugstutzen (19) angeordnet ist, dadurch gekennzeichnet, dass der Stutzen (19) auf dem Ofendeckelring (4) abgestützt ist.

2. Lichtbogenofen nach Anspruch 1, dadurch gekennzeichnet, dass der Stutzen (19) mit einer Leitanordnung (21, 38 ; 47, 47') versehen ist, welche mit der Deckelhebe- und Schwenkvorrichtung (11) in der Weise zusammenwirkt, dass der Stutzen (19) beim Heben geführt und beim Kippen des Ofens abgestützt wird.

3. Lichtbogenofen nach Anspruch 2, dadurch gekennzeichnet, dass die Leitanordnung (21, 38) einerseits wenigstens eine in Heberichtung des Ofendeckels (5) verlaufende Führungsschiene (21), und andererseits wenigstens ein paar Führungsrollen (38) enthält.

4. Lichtbogenofen nach Anspruch 3, dadurch gekennzeichnet, dass die Führungsschiene (21) zwischen zwei Führungsrollen (38) geführt ist.

5. Lichtbogenofen nach einem der Ansprüche 2 bis 4, dadurch gekennzeichnet, dass die Führungsschiene (21) mit dem Tragarm (13) der Deckelhebevorrichtung (11) fest verbunden ist, und dass die Führungsrollen (38) mit dem Stutzen (19) fest verbunden sind.

6. Lichtbogenofen nach einem der Ansprüche 2 bis 4, dadurch gekennzeichnet, dass die Führungsschiene (21) mit dem Stutzen (19) fest verbunden ist, und dass die Führungsrollen (38) mit dem Tragarm (13) der Deckelhebevorrichtung (11) fest verbunden sind.

7. Lichtbogenofen nach Anspruch 2, dadurch gekennzeichnet, dass die Leitanordnung (47, 47') wenigstens ein paar Führungshebel (47, 47') enthält, welche mit gleichgerichteten Enden mit dem Tragarm (13) der Deckelhebevorrichtung (11) und mit den anderen Enden mit dem Stutzen (19) gelenkig verbunden sind, und die Abstützung des Stutzens (19) auf dem Deckelring (4) über mindestens einen weiteren Hebel (44) erfolgt.

8. Lichtbogenofen nach Anspruch 7, dadurch gekennzeichnet, dass die Führungshebel (47, 47') gleich lang und parallel angeordnet sind.

9. Lichtbogenofen nach einem der Ansprüche 2 bis 8, dadurch gekennzeichnet, dass die Leitanordnung (21, 38 47, 47') eine Arretiervorrichtung (39, 42') zur Sicherung des Stutzens (19) in gehobener Lage umfasst.

10. Lichtbogenofen nach einem oder mehreren der Ansprüche 2 bis 9, dadurch gekennzeichnet, dass die Leitanordnung (21, 38 ; 47, 47') und- /oder die Arretiervorrichtung (39, 42') beidseitig des stutzens (19) symmetrisch angeordnet sind.

## Claims

1. Arc furnace with a furnace shell (1), a furnace cover (5) with a cover ring (4), and a cover-lifting and pivoting device (11), a cover hole (33) for drawing off the flue gas from the furnace interior being made in the furnace cover (5), and a flue-gas extraction connection piece (19) being located above the cover hole (33) for conveying the flue gases further on, characterised in that the connection piece (19) is supported on the furnace-cover ring (4).

2. Arc furnace according to Claim 1, characterised in that the connection piece (19) is provided with a guide arrangement (21, 38 ; 47, 47') which interacts with the cover-lifting and pivoting device (11), in such a way that the connection piece (19) is guided during lifting and supported during the tilting of the furnace.

3. Arc furnace according to Claim 2. characterised in that the guide arrangement (21, 38) contains, on the one hand, at least one guide rail (21) extending in the lifting direction of the furnace cover (5) and, on the other hand, at least one pair of guide rollers (38).

4. Arc furnace according to Claim 3, characterised in that the guide rail (21) is guided between two guide rollers (38).

5. Arc furnace according to one of Claims 2 to 4, characterised in that the guide rail (21) is connected firmly to the supporting arm (13) of the cover-lifting device (11), and in that the guide rollers (38) are connected firmly to the connection piece (19).

6. Arc furnace according to one of Claims 2 to 4, characterised in that the guide rial (21) is connected firmly to the connection piece (19), and in that the guide rollers (38) are connected firmly to the supporting arm (13) of the cover-lifting device (11).

7. Arc furnace according to Claim 2, characterised in that the guide arrangement (47, 47') contains at least one pair of guide levers (47, 47') which are articulated, by means of ends extending in the same direction, to the supporting arm (13) of the cover-lifting device (11) and, by means of the other ends, to the connection piece (19), and the connection piece (19) is supported on the cover ring (4) via at least one further lever (44).

8. Arc furnace according to Claim 7, characterised in that the guide levers (47,47') are of equal length and are arranged parallel to one another.

9. Arc furnace according to one of Claims 2 to 8, characterised in that the guide arrangement (21, 38 ; 47, 47') incorporates a retention device (39, 42') for securing the connection piece (19) in the lifted position.

10. Arc furnace according to one or more of Claims 2 to 9, characterised in that the guide arrangement (21, 38 ; 47, 47') and/or the retention device (39, 42') are arranged symmetrically on both sides of the connection piece (19).

## Revendications

1. Four à arc électrique comprenant une cuve de four (1), un couvercle de four (5) avec une ceinture de couvercle (4), ainsi qu'une installation (11) de levage et de pivotement du couvercle, dans lequel il est prévu, dans le couvercle de four (5), un orifice (33) d'évacuation de la fumée de l'intérieur du four et, au-dessus de l'orifice (33), une tubulure (19) d'aspiration de la fumée pour le rejet de cette fumée, caractérisé en ce que la tubulure (19) est appuyée sur la ceinture (4) du couvercle de four.

2. Four à arc électrique suivant la revendication 1, caractérisé en ce que la tubulure (19) est pourvue d'un système de guidage (21, 38 ; 47, 47'), qui coopère avec l'installation (11) de levage et de pivotement du couvercle de telle façon que la tubulure (19) soit guidée lors du levage et appuyée lors du basculement du four.

3. Four à arc électrique suivant la revendication 2, caractérisé en ce que le système de guidage (21, 38) comporte d'une part au moins un rail de guidage (21) dirigé selon la direction de levage du couvercle de four (5) et d'autre part au moins une paire de galets de guidage (38).

4. Four à arc électrique suivant la revendication 3, caractérisé en ce que le rail de guidage (21) est guidé entre deux galets de guidage (38).

5. Four à arc électrique suivant l'une des revendications 2 à 4, caractérisé en ce que le rail de guidage (21) est fixé au bras porteur (13) de l'installation (11) de levage du couvercle, et en ce que les galets de guidage (38) sont fixés à la. tubulure (19).

6. Four à arc électrique suivant l'une des revendications 2 à 4, caractérisé en ce que le rail de guidage (21) est fixé à la tubulure (19) et en ce que les galets de guidage (38) sont fixés au bras porteur (13) de l'installation (11) de levage du couvercle.

7. Four à arc électrique suivant la revendication 2, caractérisé en ce que le système de guidage (47, 47') comporte au moins une paire de leviers de guidage (47, 47') qui sont articulés, par leurs extrémités identiquement orientées, au bras porteur (13) de l'installation (11) de levage du couvercle et à la tubulure (19) par leurs autres extrémités, et en ce que l'appui de la tubulure (19) sur la ceinture de couvercle (4) est assuré au moyen d'au moins un levier supplémentaire (44).

8. Four à arc électrique suivant la revendication 7, caractérisé en ce que les leviers de guidage (47, 47') ont la même longueur et sont disposés parallèlement.

9. Four à arc électrique suivant l'une des revendications 2 à 8, caractérisé en ce que le système de guidage (21, 38 ; 47, 47') comporte un dispositif d'arrêt (39, 42') assurant la sécurité de la tubulure (19) en position levée.

10. Four à arc électrique suivant une ou plusieurs des revendications 2 à 9, caractérisé en ce que le système de guidage (21, 38 ; 47, 47') et/ou le dispositif d'arrêt (39, 42') sont disposés symétriquement, de part et d'autre de la tubulure (19).
